# EUROPÄISCHE PATENTSCHRIFT

(11) **EP 1 336 225 B1**
(45) Veröffentlichungstag und Bekanntmachung des Hinweises auf die Patenterteilung: **20.04.2011**
(21) Anmeldenummer: 01997865.9
(22) Anmeldetag: 20.11.2001
(51) Int. Cl.: H01R 4/24, H01R 13/658

(54) **STECKVERBINDER FÜR MEHRADRIGE DATEN- UND/ODER TELEKOMMUNIKATIONS-KABEL**
CONNECTOR FOR MULTI-LEAD DATA AND/OR TELECOMMUNICATION CABLES
CONNECTEUR POUR CABLES DE TELECOMMUNICATION ET/OU DE TRANSMISSION DE DONNEES A PLUSIEURS BRINS

(30) Priorität: 21.11.2000 DE 10057833
(43) Veröffentlichungstag der Anmeldung: 20.08.2003
(73) Patentinhaber: RIA-BTR Produktions GmbH, 78176 Blumberg (DE)
(72) Erfinder: DOLD, Roland, 78120 Furtwangen (DE); STICKER, Rolf, 78166 Donaueschingen (DE); WERHAN, Dieter, 78176 Blumberg-Riedöschingen (DE); SCHANDELMEIER, Thomas, 78112 St. Georgen-Peterzell (DE)
(74) Vertreter: Patentanwälte Westphal, Mussgnug & Partner
(86) Internationale Anmeldenummer: PCT/EP2001/013426
(87) Internationale Veröffentlichungsnummer: WO 2002/043187

(56) Entgegenhaltungen:
- WO-A-97/44862
- US-A- 5 118 310
- US-A- 6 083 052
- US-A- 6 109 959

## Beschreibung

Die Erfindung betrifft einen Steckverbinder für mehradrige Daten- und/oder Telekommunikations-Kabel gemäss dem Oberbegriff des Anspruchs 1.

Bei Daten- und/oder Telekommunikations-Kabeln ist eine Schirmung wichtig, um zu verhindern, dass Hochfrequenzsignale abgestrahlt werden oder Hochfrequenz-Störsignale aufgefangen werden. Bei Steckverbindern für solche Kabel muss dafür gesorgt werden, dass diese Schirmung auch im Bereich der Steckverbinder gewährleistet ist. Häufig werden daher solche Steckverbinder mit einem abschirmenden Gehäuse versehen, welches einerseits die verbinderkontakte für die Steckverbindung und andererseits den Anschluss der Adern des Kabels an diese Verbinderkontakte umschließt. Im Hinblick auf eine einfache und zuverlässige Montage werden vorzugsweise Schneidklemmkontakte verwendet, um die Adern an die Verbinderkontakte anzuschließen.

Als Stand der Technik werden die WO97/44862 A und die US 6,109,959 A genannt.

Der Erfindung liegt die Aufgabe zu Grunde, einen Steckverbinder der eingangs genannten Gattung so auszubilden, dass eine einfache und zuverlässige Montage des Steckverbinders bei einfachem konstruktivem Aufwand möglich ist.

Diese Aufgabe wird erfindungsgemäß gelöst durch einen Steckverbinder mit den Merkmalen des Anspruchs 1.

Vorteilhafte Ausführungen und Weiterbildungen der Erfindung sind in den Unteransprüchen angegeben.

Bei dem erfindungsgemäßen Steckverbinder ist das Gehäuse aus einer oberen und einer unteren Gehäuseschale zusammengesetzt, die vorzugsweise abschirmend und insbesondere als Metall-Druckgußteile ausgebildet sind. In die untere Gehäuseschale wird ein Kontaktträger eingesetzt, der die Verbinderkontakte für die Steckverbindung trägt. Weiter sind in dem Kontaktträger die Schneidklemmkontakte für den Anschluß der Adern angeordnet, die mit dem Verbinderkontakt leitend verbunden sind. In der oberen Gehäuseschale ist ein Ladestück befestigbar, welches Aufnahmen aufweist, in welche die Adern des anzuschließenden Kabels eingebracht werden. Die Montage des Oberteils und des Unterteils des Steckverbinders können getrennt durchgeführt werden. Das Kabel mit den Adern wird mittels des Ladestücks in dem Oberteil befestigt. Es müssen dann nur das Oberteil und das Unterteil zusammengefügt werden, was vorzugsweise mittels einer Schnappverbindung geschieht, um die in dem Ladestück angeordneten Adern in die Schneidklemmkontakte zu bringen und an die Verbinderkontakte anzuschließen.

Der Steckverbinder ist einfach aufgebaut und ist entsprechend in der Herstellung und der Montage kostengünstig. Besonders vorteilhaft wirkt sich für die Montage aus, daß das Kabel mit seinen Adern einfach in dem Oberteil des Steckverbinders montiert werden kann, während das Zusammenfügen von Oberteil und Unterteil zum Kontaktieren der Adern nach der Befestigung des Kabels an dem Oberteil erfolgt, wobei ein Herausrutschen der Adern aus dem Ladestück des Oberteils ausgeschlossen ist.

Besonders einfach wird das Einsetzen der Adern des Kabels in das Ladestück in einer bevorzugten Ausführung, bei welcher ein Teil der Adern in Bohrungen des Ladestücks eingeführt wird, während der andere Teil der Adern in offene Rinnen des Ladestücks eingelegt und in diesen Rinnen geklemmt wird. Die Adern sind in dem Ladestück auf diese Weise in zwei Ebenen angeordnet. Das Ladestück ist daher stufenförmig ausgebildet und die Schneidklemmkontakte sind entsprechend dieser Stufen gegenseitig in Richtung der Längsachse der Adern gegeneinander versetzt. Dadurch ergibt sich ein kompakter Aufbau des Ladestücks.

Vorzugsweise ist auch eine einfache und effektive Kontaktierung der Schirmung des Kabels dadurch möglich, daß in einem Teil des Gehäuses Schirmabnahmelaschen angeordnet sind, die sich beim Zusammenfügen von Oberteil und Unterteil federnd an der Schirmung des Kabels anlegen. Der Masseanschluß der Schirmung des Kabels an dem Steckverbinder erfolgt dadurch zwangsläufig beim Zusammenfügen des Steckverbinder-Gehäuses ohne daß zusätzliche Montagemaßnahmen notwendig sind.

In einer vorteilhaften Ausführung sind die Schirmabnahmelaschen einstückig an einem Schirmblech ausgebildet, an welchem auch die Kontaktbügel für die Steckverbindung einstückig ausgebildet sind und ggf. auch weitere Kontakte für die Masseverbindung mit einer Montageplatte, in welche der Steckverbinder eingebaut wird.

Im Folgenden wird die Erfindung anhand eines in der Zeichnung dargestellten Ausführungsbeispiels näher erläutert. Es zeigen:
- Figur 1: perspektivisch das Oberteil des Steckverbinders,
- Figur 2: einen Längsschnitt des Oberteils gemäß der Schnittlinie A-A in Figur 3,
- Figur 3: eine Stirnansicht des Oberteils,
- Figuren 4 bis 7: in aufeinanderfolgenden Schritten die Montage des Unterteils des Steckverbinders,
- Figur 8: in perspektivischer Ansicht den montierten Steckverbinder,
- Figur 9: das Schirmblech des Steckverbinders als Stanzteil,
- Figur 10: das Schirmblech des Steckverbinders im gebogenen Zustand,
- Figur 11: den in eine Montageplatte eingesetzten Steckverbinder in Vorderansicht und
- Figur 12: den in die Montage eingesetzten Steckverbinder in Rückansicht.

In dem Ausführungsbeispiel ist der Steckverbinder in Form einer Western-Steckverbinder-Buchse dargestellt. Es ist offensichtlich, daß die Erfindung in entsprechender Weise auch bei Steckverbinder-Steckern und bei anderen Typen von Steckverbindungen realisiert werden kann.

Der Steckverbinder dient zum Anschließen eines mehradrigen Daten- oder Telekommunikationskabels 10, im dargestellten Ausführungsbeispiel eines Kabels 10 mit acht Adern 12. Das Kabel 10 ist geschirmt, wozu insbesondere das Kabel 10 durch ein leitendes Schirmgeflecht 14 umschlossen ist.

Der Steckverbinder besteht aus einem Oberteil 16 und einem Unterteil 18, die in der nachfolgend beschriebenen Weise aufgebaut sind und montiert werden. Aufbau und Montage des Oberteils 16 ist insbesondere in den Figuren 1 bis 3 gezeigt, während Aufbau und Montage des Unterteils 18 insbesondere aus den Figuren 4 bis 7 hervorgehen.

Das Oberteil 16 weist eine obere Gehäuseschale 20 auf, die vorzugsweise aus einem elektrisch leitenden Werkstoff besteht und insbesondere als metallisches Druckgußteil, z.B. als Zink-Druckgußteil hergestellt ist. Die obere Gehäuseschale 20 besteht aus einer oberen Deckplatte 22, an welche rechtwinklig Seitenwangen 24 angeformt sind, so dass sich ein U-förmiges Kastenprofil ergibt. In dieses Kastenprofil der oberen Gehäuseschale 20 wird ein Ladestück 26 aus Kunststoff eingeschoben, wozu Führungsstege 28 innen an den Seitenwangen 24 ausgebildet sind, die in entsprechende Führungsnuten des Ladestückes 26 eingreifen. Im eingeschobenen Zustand rastet das Ladestück 26 mit seitlichen Rastfedern 29 in Aussparungen der Seitenwangen 24 ein.

Das Ladestück 26 weist im Querschnitt dasselbe rechteckige Profil auf wie der Innenprofilquerschnitt der oberen Gehäuseschale 20, wie in Figur 3 zu erkennen ist. Im Längsschnitt ist das Ladestück 26 stufenförmig ausgebildet. Ein an der Deckplatte 22 anliegender oberer Abschnitt 30 des Ladestückes 26 erstreckt sich im Wesentlichen über die gesamte Länge des U-förmigen Innenprofils der oberen Gehäuseschale 20. Ein unterer Abschnitt 32 ist in axialer Richtung kürzer ausgebildet, wobei die Stirnfläche dieses unteren Abschnittes 32 stufenförmig gegenüber der Stirnfläche des oberen Abschnittes 30 zurückgesetzt ist. Die hintere Rückfläche des Ladestückes 26 ist über dessen gesamten Höhe durchgehend. Die Höhe der Abschnitte 30 und 32 beträgt jeweils etwa die halbe Höhe des gesamten Ladestückes 26.

Das Ladestück 26 dient zur Aufnahme der Adern 12 des Kabels 10. Hierzu weist das Ladestück 26 in seinem oberen Abschnitt 30 vier in einer Ebene beabstandete nebeneinander angeordnete axial durchgehende Bohrungen 34 auf, in welchen vier der acht Adern 12 des Kabels 10 von der Rückseite des Ladestückes 26 eingeführt werden, wie dies am besten in Figur 2 zu sehen ist. Der untere Abschnitt 32 weist vier in Axialrichtung durchgehende Rinnen 36 auf, die gegen die untere Fläche des unteren Abschnittes 32 hin offen sind. Die Rinnen 36 weisen denselben gegenseitigen Abstand auf wie die Bohrungen 34 und sind in einer entsprechenden Position angeordnet. Die Rinnen 36 dienen zum Einlegen der anderen vier Adern 12, wie dies in den Figuren 1 bis 3 ersichtlich ist. Das Ladestück 26 weist in seinem oberen Abschnitt 30 Eintrittsschlitze 38 auf, die von der freiliegenden unteren Fläche des oberen Abschnittes 30 vor dem unteren Abschnitt 32 ausgehen und in den oberen Abschnitt 30 hineinführen und jeweils die Bohrungen 34 durchqueren. Entsprechend weist der untere Abschnitt 32 Eintrittsschlitze 40 auf, die von dessen unterer Seite ausgehen und jeweils die Rinnen 36 queren. Die Eintrittsschlitze 38 und 40 dienen in später beschriebener Weise zum Einführen von Schneidklemmkontakten.

Hinter dem U-förmigen Innenprofil der oberen Gehäuseschale 20, welches zur Aufnahme des Ladestückes 26 dient, ist die obere Deckplatte 22 dieser Gehäuseschale 20 verstärkt und mit einer in Längsrichtung verlaufenden mittigen Mulde 42 ausgebildet, in welche das Kabel 10 eingelegt wird. An dem rückwärtigen Ende ist oberhalb der Mulde 42 in axialer Verlängerung der Gehäuseschale 20 ein T-förmiger Ansatz 44 angeformt.

Die Montage des Oberteil 16 des Steckverbinders geschieht in folgender Weise:
Zunächst werden die Adern 12 des Kabels 10 freigelegt. Weiter wird im Anschluß an die freigelegten Adern 12 die äußere Isolation des Kabels 10 entfernt, so dass über eine gewisse Länge das Schirmgeflecht 14 freigelegt ist. Nun werden vier der Adern 12 in die Bohrungen 34 des Ladestücks 26 eingeführt und anschließend die restlichen vier Adern 12 in die Rinnen 36 eingelegt, wobei innen vorspringende Rippen 37 dieser Rinnen 36 die Adern 12 geklemmt halten. Anschließend wird das auf diese Weise mit dem Kabel 10 verbundene Ladestück 26 von der vorderen Stirnseite her mittels der Führungsstege 28 in die obere Gehäuseschale 20 eingeschoben und mittels der Rastfedern 29 verrastet. Das Kabel 10 mit seinem freigelegten Schirmgeflecht 14 kommt dabei in der Mulde 42 zu liegen. Anschließend wird ein Kabelbinder 46 um das Kabel 10 und den T-förmigen Ansatz 44 gelegt und festgezogen, so dass das Kabel 10 mit dem Ladestück 26 in der oberen Gehäuseschale 20 fest montiert und zugentlastet ist. Das Schirmgeflecht 14 liegt dabei im Bereich der Mulde 42 in leitender Berührung mit der metallischen oberen Gehäuseschale 20. Anschließend werden die vorderen aus den Bohrungen 34 bzw. den Rinnen 36 herausstehenden Enden der Adern 12 abgeschnitten, so dass das Oberteil 16 des Steckverbinders vollständig montiert ist, wie dies die Figuren 1 bis 3 zeigen.

Aufbau und Montage des Unterteils 18 wird nachfolgend anhand der Figuren 4 bis 7 erläutert.

Das Unterteil 18 weist eine untere Gehäuseschale 48 auf, die in gleicher Weise wie die obere Gehäuseschale 20 metallisch leitend ist und vorzugsweise als Metall-Druckgußteil, insbesondere als Zink-Druckgußteil, gefertigt wird. Die untere Gehäuseschale 48 ist kastenförmig in der Weise ausgebildet, daß sie durch die obere Gehäuseschale 20 zu einem geschlossenen abschirmenden Gehäuse ergänzt wird. Die Form der unteren Gehäuseschale 48 ist am deutlichsten in Figur 4 zu erkennen. Die untere Gehäuseschale 48 weist eine untere Bodenplatte 50 auf, an welcher rechtwinklig nach oben führende Seitenwangen 52 angeformt sind. In den Seitenwangen 52 sind Ausschnitte 54 vorgesehen, die in der Form den Seitenwangen 24 der oberen Gehäuseschale 20 entsprechen. Im vorderen Bereich ist die untere Gehäuseschale 48 auch an der Oberseite geschlossen. In der vorderen Stirnfläche der unteren Gehäuseschale 48 ist eine Einstecköffnung 56 ausgespart, die zum Einstecken eines Western-Steckers dient.

In die untere Gehäuseschale 48 wird von der Hinterseite axial ein Kontaktträger 58 aus Kunststoff eingeschoben. Die Breite des Kontaktträgers 58 entspricht der Breite des Innenquerschnitts der Gehäuseschale 48. In seinem vorderen Bereich weist der Kontaktträger 58 acht nebeneinander angeordnete Verbinderkontakte 60 auf. Ist der Kontaktträger 58 vollständig in die untere Gehäuseschale 48 eingeschoben, wie dies in Figur 6 gezeigt ist, so liegen die Verbinderkontakte 60 in herkömmlicher Weise hinter der Einstecköffnung 56, um einen in diese Einstecköffnung 56 eingesteckten Western-Stecker zu kontaktieren. Im hinteren Bereich ist der Kontaktträger 58 in einer der stufenförmigen Ausbildung des Ladestückes 26 korrespondierenden Form stufenförmig ausgebildet. In diesem Bereich trägt der Kontaktträger 58 an seiner Oberseite zwei Reihen von nebeneinander angeordneten Schneidklemmkontakten 62. Jeder dieser Schneidklemmkontakte 62 ist leitend mit einem der Verbinderkontakte 60 verbunden. Die Schneidklemmkontakte 62 sind auf der abgestuften Oberseite des Kontaktträgers 58 so angeordnet, daß sie beim Aufsetzen des Ladestückes 26 auf den Kontaktträger 58 in die Eintrittsschlitze 38 bzw. 40 des Ladestückes 26 eindringen.

Der Kontaktkörper 58 aus isolierendem Kunststoff ist in ein Schirmblech 64 eingesetzt und wird zusammen mit diesem Schirmblech 64 in die untere Gehäuseschale 48 eingeschoben. Die Form und die Herstellung des Schirmbleches 64 ist in den Figuren 9 und 10 gezeigt.

Das Schirmblech 64 ist ein einstückiges Stanz-Biege-Teil aus einem leitenden Federmetall. Zunächst wird das Schirmblech 64 in der in Figur 9 gezeigten Form ausgestanzt. Aus diesem Stanzteil wird das Schirmblech 64 an den in Figur 9 eingezeichneten Biegelinien in die in Figur 10 gezeigte Form gebogen.

Das Schirmblech 64 weist eine Grundplatte 66 auf, auf die der Kontaktträger 58 aufgesetzt wird. Aus der Grundplatte 66 ist in deren mittleren hinterem Bereich eine hintere Haltelasche 68 ausgestanzt und hochgebogen. Im mittleren Bereich der Längserstreckung des in Figur 9 gezeigten Stanzteils ragen beiderseits rechtwinklig Seitenarme 70 ab, die von der Grundplatte 66 rechtwinklig nach oben hochgebogen werden. Von diesen Seitenarmen 70 ragt jeweils eine vordere Haltelasche 72 ab, die von dem Seitenarm 70 nach hinten absteht und in dem in Figur 10 gezeigten gebogenen Zustand an ihrem Ende nach innen abgewinkelt ist. Der Kontaktträger 58 wird auf die Grundplatte 66 aufgesetzt, wobei die hintere Haltelasche 68 mit ihrem oberen parallel zur Grundplatte 66 abgewinkelten Ende den Kontaktträger 58 nach hinten abstützt und auf der Grundplatte 66 hält. Seitlich wird der Kontaktträger 58 zwischen den Seitenarmen 70 geführt und durch die nach innen abgewinkelten vorderen Haltelaschen 72 gegen eine Verschiebung nach vorn fixiert, wie dies aus Figur 4 ersichtlich ist.

An den Enden der Seitenarme 70 sind rechtwinklig nach vorne weisende Kontaktbügel 74 ausgebildet. Das nach vorne weisende Ende der Grundplatte 66 wird nach unten abgebogen und bildet eine an der Unterseite der Grundplatte 66 nach rückwärts gerichtete Kontaktfederlasche 76. Im hinteren Bereich des in Figur 9 gezeigten Stanzteils ragen von der Grundplatte 66 beiderseitig rechtwinklig Schirmabnahmearme 78 ab, die von der Grundplatte 66 rechtwinklig nach oben gebogen werden. Die oberen Enden der Schirmabnahmearme 78 werden nach innen gebogen und bilden muldenförmige, sich überlappende Schirmabnahmelaschen 80. Schließlich wird das hintere Ende der Grundplatte 66 rechtwinklig nach oben gebogen und bildet eine mit einem kreisbogenförmigen Ausschnitt versehene Schirmplatte 82.

Die Montage des Unterteils 18 wird nachfolgend anhand der Figuren 4 bis 8 erläutert. Zunächst wird in der beschriebenen Weise der Kontaktträger 58 auf die Grundplatte 66 aufgesetzt und zwischen der hinteren Haltelasche 68, den Seitenarmen 70 und den vorderen Haltelaschen 72 positioniert und an dem Schirmblech 64 fixiert. Die Kontaktfederlasche 76 ist dabei noch nicht abgebogen. Diese Situation ist in Figur 4 dargestellt. Dann wird das Schirmblech 64 mit dem Kontaktträger 58 von hinten axial in die untere Gehäuseschale 48 eingeschoben, wie dies Figur 5 zeigt. Dabei tritt die noch nicht abgebogene Kontaktfederlasche 76 durch einen Schlitz 84 der unteren Gehäuseschale 48 aus, der in der vorderen Stirnseite der unteren Gehäuseschale 48 oberhalb der Bodenplatte 50 vorgesehen ist. Ist das Schirmblech 64 mit dem Kontaktträger 58 vollständig axial in die untere Gehäuseschale 48 geschoben, so ergibt sich die in Figur 6 gezeigte Situation. Die Verbinderkontakte 60 des Kontaktträgers 58 befinden sich in der Steckeraufnahme der unteren Gehäuseschale 48 hinter der Einstecköffnung 56. Die nach vorn gerichteten Kontaktbügel 74 befinden sich beiderseits in der Steckeraufnahme hinter der Einstecköffnung 56, um die seitlichen Schirmkontakte eines eingesteckten Steckers zu kontaktieren. Die Schneidklemmkontakte 62 befinden sich in dem oben offenen Bereich der unteren Gehäuseschale 48. Die nach innen gebogenen Schirmabnahmelaschen 80 befinden sich hinter den Ausschnitten 54 im hinteren Endbereich der unteren Gehäuseschale 48. Die Schirmplatte 82 schließt die untere Gehäuseschale 48 abschirmend unterhalb der Schirmabnahmelaschen 80 ab. In dieser Position wird der Kontaktträger 58 mit der unteren Gehäuseschale 48 verrastet, wozu beiderseits an dem Kontaktträger 58 angeformte Rastvorsprünge 86 in Rastaussparungen 88 der Seitenwangen 52 der unteren Gehäuseschale 48 einrasten.

Nach dem Verrasten des Kontaktträgers 58 und damit des Schirmbleches 64 in der unteren Gehäuseschale 48 wird die Kontaktfederlasche 76 an der vorderen Stirnseite der Gehäuseschale 48 nach unten und nach hinten abgebogen, wie dies Figur 7 zeigt. Die Kontaktfederlasche 76 weist in der gebogenen Form die Gestalt eines Dreiecks auf, welches sich einerseits an dem Schlitz 84 und mit dem freien Ende der Kontaktfederlasche 76 an der Bodenplatte 50 abstützt. Der Scheitel der dreieckförmig gebogenen Kontaktfederlasche 76 ist auf diese Weise gegen die Bodenplatte 50 hin federnd ausgebildet.

In der in Figur 7 gezeigten Darstellung sind somit sowohl das Oberteil 16 als auch das Unterteil 18 vollständig montiert. Es wird nun das Oberteil 16 in das Unterteil 18 eingesetzt, wobei die Seitenwangen 24 der oberen Gehäuseschale 20 in die Ausschnitte 54 der Seitenwangen 52 der unteren Gehäuseschale 48 eingesetzt werden. Die Seitenwangen 24 und 52 sind dabei an ihrer Umfangslinie abgestuft, so dass zwischen den Seitenwangen 24 und 52 keine von innen nach außen durchgehende Stoßfuge entsteht. In dem zusammengefügten Zustand werden die obere Gehäuseschale 20 und die untere Gehäuseschale 48 miteinander verrastet, wozu im hinteren Bereich seitlich an der oberen Gehäuseschale 20 Rastvorsprünge 90 angeformt sind, die in Rastaussparungen 92 im hinteren Bereich der Seitenwangen 52 der unteren Gehäuseschale 48 einrasten. Beim Aufsetzen des Oberteils 16 auf das Unterteil 18 dringen die Schneidklemmkontakte 62 des Kontaktträgers 58 in die Eintrittsschlitze 38 und 40 des Ladestückes 26 und kontaktieren dabei die Adern 12, die in den Bohrungen 34 und den Rinnen 36 des Ladestückes 26 angeordnet sind. Dadurch wird die leitende Verbindung zwischen den Adern über die Schneidklemmkontakte 62 zu den Verbinderkontakten 60 hergestellt.

Beim Aufsetzen des Oberteils 16 auf das Unterteil 18 wird außerdem das Kabel 10 mit seinem freigelegten Schirmgeflecht 14 auf die Schirmabnahmelaschen 80 gedrückt. Dabei ist das Kabel 10 mit seinem Schirmgeflecht 14 einerseits durch die Mulde 42 der oberen Gehäuseschale 20 abgestützt und wird andererseits gegen die federnden Schirmabnahmelaschen 80 gedrückt. Dadurch wird ein guter leitender elektrischer Kontakt einerseits mit der oberen Gehäuseschale 20 und andererseits über die Schirmabnahmelaschen 80 mit dem Schirmblech 64 hergestellt. Über das einstückige Schirmblech 64 wird die Schirmung einerseits an die Kontaktbügel 74 weitergegeben, die mit der Schirmung eines eingesteckten Steckers in Kontakt kommen. Zum Anderen wird die Schirmung einstückig an die Kontaktfederlasche 76 weitergegeben.

In den Figuren 11 und 12 ist gezeigt, wie der Steckverbinder in eine Montageplatte 94 eingesetzt wird, die aus einem elektrisch leitenden Material besteht und auf Massepotential liegt. Die Montageplatte 94 kann beispielsweise die Frontplatte eines Patch-Panels oder die Montageplatte eines Gerätes sein.

Die Montageplatte 94 weist einen Ausschnitt auf, welcher im Querschnitt dem Querschnitt des Steckverbinders und insbesondere der Frontseite der unteren Gehäuseschale 48 entspricht. An der Oberseite der unteren Gehäuseschale 48 sind angrenzend an deren stirnseitige Vorderkante zwei äußere Anlagevorsprünge 96 angeformt. In einem der Materialstärke der Montageplatte 94 entsprechenden Abstand nach hinten versetzt ist ein Gegenvorsprung 98 auf der Oberseite der unteren Gehäuseschale 48 angeformt. Weiter sind an der Unterseite der Bodenplatte 50 in einem dem Gegenvorsprung 98 entsprechenden Abstand von der stirnseitigen Vorderkante der unteren Gehäuseschale 48 Anlagevorsprünge 100 angeformt. Der fertig montierte Steckverbinder wird in den Ausschnitt der Montageplatte 94 in folgender Weise eingesetzt. Zunächst wird die obere stirnseitige Kante der unteren Gehäuseschale 48 in den Ausschnitt eingeschoben und so nach oben geführt, daß sich die Anlagevorsprünge 96 an der Vorderseite der Montageplatte 94 und der Gegenvorsprung 98 an der Hinterseite der Montageplatte 94 befinden. Dann wird die untere stirnseitige Kante der Gehäuseschale 48 von hinten in den Ausschnitt der Montageplatte 94 eingedrückt, bis die unteren Anlagevorsprünge 100 an der Rückseite der Montageplatte 94 anliegen. Dabei greift die Kontaktfederlasche 76 in einen Randausschnitt 104 des Ausschnittes der Montageplatte 94 und wird durch die Unterkante dieses Randausschnittes 104 gegen die Bodenplatte 50 gedrückt. Die Kontaktfederlasche 76 rastet dann mit beiderseits an der Kontaktfederlasche 76 ausgebildeten Stufen 102 vor der Montageplatte 94 ein, wodurch der Steckverbinder vollständig in dem Ausschnitt der Montageplatte 94 eingerastet und gehalten ist. Soll der Steckverbinder aus der Montageplatte 94 wieder gelöst werden, so muß lediglich auf der Rückseite der Montageplatte 94 die Kontaktfederlasche 76 von Hand gegen die Bodenplatte 50 gedrückt werden, so dass die Stufen 102 der Kontaktfederlasche 76 aus dem diese Kontaktfederlasche 76 aufnehmenden Randausschnitt 104 herausgehoben werden.

Im montierten Zustand drückt die Kontaktfederlasche 76 des Schirmbleches 64 federnd gegen die Unterkante des Ausschnittes der Montageplatte 94 und stellt somit einen guten Massekontakt des Schirmbleches 64 her, wodurch auch der Massekontakt mit dem Schirmgeflecht 14 des Kabels 10 und einem eingesteckten Stecker hergestellt wird.

## Patentansprüche

1. Steckverbinder für mehradrige Daten- und/oder Telekommunikations-Kabel, mit einem Gehäuse und mit einem in dem Gehäuse aufgenommenen Kontaktträger, der Verbinderkontakte für die Steckverbindung und mit diesen Verbinderkontakten leitend verbundene Schneidklemmkontakte für die Adern des Kabels aufweist, wobei das Gehäuse aus einer oberen Gehäuseschale (20) und einer unteren Gehäuseschale (48) zusammengefügt ist,
**dadurch gekennzeichnet, dass** der Kontaktträger (58) in der unteren Gehäuseschale (48) befestigbar ist, dass ein Ladestück (26) in der oberen Gehäuseschale (20) befestigbar ist und dass das Ladestück Aufnahmen (34, 36) für die Adern (12) des Kabels und Eintrittsschlitze (38, 40) aufweist, die die Aufnahmen (34, 36) senkrecht zu den in diesen Aufnahmen (34, 36) angeordneten Adern (12) queren und in die die Schneidklemmkontakte (62) des Kontaktträgers (58) beim Zusammenfügen der Gehäuseschalen (20, 48) eindringen.

2. Steckverbinder nach Anspruch 1,
**dadurch gekennzeichnet, daß** das Ladestück (26) stufenförmig ausgebildet ist, daß die Aufnahmen (34, 36) für die Adern (12) in zwei parallelen Ebenen angeordnet sind, wobei die Aufnahmen (34) einer Ebene in einem oberen Abschnitt (30) und die Aufnahmen (36) der anderen Ebene in einem unteren Abschnitt (32) der stufenförmigen Ausbildung angeordnet sind, daß die Eintrittsschlitze (38, 40) und entsprechend die Schneidklemmkontakte (62) in zwei in Längsrichtung der Aufnahmen (34, 36) versetzten Ebenen angeordnet sind.

3. Steckverbinder nach Anspruch 2,
**dadurch gekennzeichnet, daß** die Aufnahmen in der einen Ebene als durchgehende Bohrungen (34) zum axialen Einführen der Adern (12) ausgebildet sind und die Aufnahmen der anderen Ebene als offene Rinnen (36) zum Einlegen der Adern (12) ausgebildet sind.

4. Steckverbinder nach Anspruch 3,
**dadurch gekennzeichnet, daß** in den Rinnen (36) seitliche Rippen (37) vorgesehen sind, die die eingelegten Adern (12) klemmen.

5. Steckverbinder nach einem der vorhergehenden Ansprüche,
**dadurch gekennzeichnet, daß** das Ladestück (26) mittels Führungsstegen (28) in die obere Gehäuseschale (20) einführbar und in dieser verrastbar ist.

6. Steckverbinder nach einem der vorhergehenden Ansprüche,
**dadurch gekennzeichnet, daß** an der oberen Gehäuseschale (20) ein Ansatz (44) vorgesehen ist, an welchem das Kabel (10) mittels eines Kabelbinders (46) befestigt werden kann.

7. Steckverbinder nach einem der vorhergehenden Ansprüche,
**dadurch gekennzeichnet, daß** das Kabel (10) mit seiner freigelegten äußeren Schirmung (14) in einer Mulde (42) der oberen Gehäuseschale (20) festlegbar ist.

8. Steckverbinder nach einem der vorhergehenden Ansprüche,
**dadurch gekennzeichnet, daß** in einem der Gehäuseteile (16, 18) wenigstens eine Schirmabnahmelasche (80) angeordnet ist, die beim Zusammenfügen des Gehäuses federnd an der Schirmung (14) des Kabels (10) zur Anlage kommt .

9. Steckverbinder nach Anspruch 8,
**dadurch gekennzeichnet, daß** die wenigstens eine Schirmabnahmelasche (80) einstückig an einem Schirmblech (64) ausgebildet ist, an welchem ebenfalls einstückig Kontaktbügel (74) für die Steckverbindung ausgebildet sind.

10. Steckverbinder nach Anspruch 9,
**dadurch gekennzeichnet, daß** an dem Schirmblech einstückig eine Kontaktfederlasche (76) ausgebildet ist, die an der Außenseite des Gehäuses angeordnet ist und beim Einbau des Steckverbinders einen Massekontakt herstellt.

11. Steckverbinder nach einem der vorhergehenden Ansprüche,
**dadurch gekennzeichnet, daß** die obere Gehäuseschale (20) mit Seitenwangen (24) in Ausschnitte (54) von Seitenwangen (52) der unteren Gehäuseschale (48) einführbar ist und daß die obere Gehäuseschale (20) und die untere Gehäuseschale (48) miteinander verrasten.

## Claims

1. A plug-in connector for multiple-core data and/or telecommunications cables, with a housing and with a contact carrier which is received in the housing and which has connector contacts for the plug-in connection and insulation displacement contacts connected in a conductive manner to these connector contacts for the cores of the cable, wherein the housing is assembled from an upper housing shell (20) and a lower housing shell (48), **characterized in that** the contact carrier (58) is capable of being fastened in the lower housing shell (48), a loading member (26) is capable of being fastened in the upper housing shell (20), and the loading member has receiving means (34, 36) for the cores (12) of the cable and entry slots (38, 40) which cross the receiving means (34, 36) at a right angle to the cores (12) arranged in these receiving means (34, 36) and into which the insulation displacement contacts (62) of the contact carrier (58) penetrate when the housing shells (20, 48) are assembled.

2. A plug-in connector according to claim 1, **characterized in that** the loading member (26) is designed in a stepped manner, the receiving means (34, 36) for the cores (12) are arranged in two parallel planes, wherein the receiving means (34) in one plane are arranged in an upper portion (30) and the receiving means (36) in the other plane are arranged in a lower portion (32) of the stepped design, the entry slots (38, 40) and, in a corresponding manner, the insulation displacement contacts (62) are arranged in two planes offset in the longitudinal direction of the receiving means (34, 36).

3. A plug-in connector according to claim 2, **characterized in that** the receiving means in one plane are designed in the form of continuous bores (34) for the axial insertion of the cores (12) and the receiving means in the other plane are designed in the form of open channels (36) for the insertion of the cores (12).

4. A plug-in connector according to claim 3, **characterized in that** lateral ribs (37), which clamp the inserted cores (12), are provided in the channels (36).

5. A plug-in connector according to any one of the preceding claims, **characterized in that** the loading member (26) is capable of being introduced by means of guiding webs (28) into the upper housing shell (20) and is capable of being locked in the latter.

6. A plug-in connector according to any one of the preceding claims, **characterized in that** an attachment (44), to which the cable (10) can be fastened by means of a cable tie (46), is provided on the upper housing shell (20).

7. A plug-in connector according to any one of the preceding claims, **characterized in that** the cable (10) is capable of being fixed with the exposed outer shielding (14) thereof in a hollow (42) in the upper housing shell (20).

8. A plug-in connector according to any one of the preceding claims, **characterized in that** at least one shielding take-off tab (80), which comes to rest in a springing manner against the shielding (14) of the cable (10) when the housing is assembled, is arranged in one of the housing parts (16, 18).

9. A plug-in connector according to claim 8, **characterized in that** the at least one shielding take-off tab (80) is formed in one piece on a shielding plate (64) on which contact bridges (74) for the plug-in connection are likewise formed in one piece.

10. A plug-in connector according to claim 9, **characterized in that** a contact spring tab (76), which is arranged on the outside of the housing and forms an earthing contact when the plug-in connector is fitted, is formed in one piece on the shielding plate.

11. A plug-in connector according to any one of the preceding claims, **characterized in that** the upper housing shell (20) is capable of being introduced with side members (24) into apertures (54) in side members (52) of the lower housing shell (48), and the upper housing shell (20) and the lower housing shell (48) lock one into the other.

## Revendications

1. Connecteur pour des câbles de télécommunication et/ou de transmission de données à plusieurs brins, comprenant un boîtier et un support de contact logé dans le boîtier qui comporte des contacts de liaison pour la connexion et des contacts de serrage coupants reliés à ces contacts de liaison pour les brins du câble,
- le boîtier se composant d'une coque supérieure (20) assemblée à une coque inférieure (48),
connecteur **caractérisé en ce que**
- le support de contact (58) est fixé dans la coque inférieure (48),
- une pièce de chargement (26) est fixée dans la coque supérieure (20), et
- la pièce de chargement comporte des logements (34, 36) pour les brins (12) du câble et des fentes d'entrée (38, 40) coupant les logements (34, 36) perpendiculairement aux brins (12) placés dans les logements (34, 36) et pénétrant dans les contacts de serrage (62) coupants du support de contact (58) lors de la réunion des coques (20, 48) du boîtier.

2. Connecteur selon la revendication 1,
**caractérisé en ce que**
- la pièce de chargement (26) est de forme étagée,
- les logements (34, 36) des brins (12) sont répartis dans deux plans parallèles,
* les logements (34) d'un plan se trouvant dans un segment supérieur (30) et les logements (36) de l'autre plan se trouvant dans un segment inférieur (32) de cette réalisation étagée,
- les fentes d'entrée (38, 40) et de manière correspondante les contacts coupants de serrage (62), étant répartis dans deux plans décalés dans la direction longitudinale des logements (34, 36).

3. Connecteur selon la revendication 2,
**caractérisé en ce que**
les logements de l'un des plans, sont réalisés comme perçages traversants (34) pour introduire axialement les brins (12) et les logements de l'autre plan sont des goulottes ouvertes (36) pour recevoir les brins (12).

4. Connecteur selon la revendication 3,
**caractérisé en ce que**
les goulottes (36) comportent des nervures latérales (37) qui pincent les brins (12) placés dans les goulottes.

5. Connecteur selon l'une des revendications précédentes,
**caractérisé en ce que**
la pièce de chargement (26) s'introduit dans la coque supérieure (20) du boîtier par l'intermédiaire de nervures de guidage (28) et s'accroche dans cette coque.

6. Connecteur selon l'une des revendications précédentes,
**caractérisé en ce que**
la coque supérieure (20) comporte un prolongement (44) dans lequel se fixe le câble (10) par l'intermédiaire d'un collier à câble (46).

7. Connecteur selon l'une des revendications précédentes,
**caractérisé en ce que**
le câble (10) et son blindage extérieur (14), dégagé, se fixent dans une goulotte (42) de la coque supérieure (20).

8. Connecteur selon l'une des revendications précédentes,
**caractérisé en ce que**
l'une des parties de boîtier (16, 18) comporte au moins une patte de contact (80) pour le blindage qui vient en appui élastiquement contre le blindage (14) du câble (10) lors de l'assemblage du boîtier.

9. Connecteur selon la revendication 8,
**caractérisé en ce qu'**
au moins une patte de contact de blindage (80) est réalisée en une seule pièce avec la tôle de blindage (64) qui est aussi munie en une seule pièce, d'arceaux de contact (74) pour la liaison par enfichage.

10. Connecteur selon la revendication 9,
**caractérisé en ce que**
la tôle de blindage comporte en une seule pièce une patte de ressort de contact (76) prévue sur le côté extérieur du boîtier et qui réalise le contact de masse lors du montage du connecteur.

11. Connecteur selon l'une des revendications précédentes, **caractérisé en ce que**
la coque supérieure (20) s'introduit par ses joues (24) dans des découpes (54) des joues (52) de la coque inférieure (48), et
la coque supérieure (20) et la coque inférieure (48) sont verrouillées l'une à l'autre.
